# EUROPÄISCHE PATENTSCHRIFT

(11) **EP 2 694 382 B1**
(45) Veröffentlichungstag und Bekanntmachung des Hinweises auf die Patenterteilung: **20.01.2016**
(21) Anmeldenummer: 12707521.6
(22) Anmeldetag: 29.02.2012
(51) Int. Cl.: B65D 5/74, B65D 41/34

(54) **SCHRAUBVERSCHLUSS MIT GARANTIEBAND**
SCREW-CONNECTION CLOSURE WITH TAMPERPROOF STRIP
FERMETURE À VIS MUNIE D'UNE BANDE D'INVIOLABILITÉ

(30) Priorität: 06.04.2011 DE 102011006845
(43) Veröffentlichungstag der Anmeldung: 12.02.2014
(73) Patentinhaber: Robert Bosch GmbH, 70442 Stuttgart (DE)
(72) Erfinder: BARRON, Dan, 8200 Schaffhausen (CH)
(86) Internationale Anmeldenummer: PCT/EP2012/053462
(87) Internationale Veröffentlichungsnummer: WO 2012/136417

(56) Entgegenhaltungen:
- WO-A1-97/33800
- WO-A1-2005/009854
- FR-A1- 2 698 614
- US-A- 4 813 562
- US-A1- 2003 000 963

## Beschreibung

Die vorliegende Erfindung betrifft einen Schraubverschluss bestehend aus einem Ausgussstutzen mit einem Aussengewinde und mindestens einem Rückhalteelement und einer Schraubkappe mit einer Mantelwand mit Innengewinde, welches mit dem Aussengewinde des Ausgussstutzens kämmt und ein über Sollbruchstellen fluchtend, unter der Mantelwand der Schraubkappe angeordneten Garantieband, welches mit dem mindestens einen Rückhalteelement am Ausgussstutzen zusammenwirkt, und mit den weiteren Gattungsmerkmalen des Anspruchs 1.

Schraubverschlüsse mit Garantieband sind seit vielen Jahren bekannt. Mittels dem Garantieband soll erkennbar sein, dass der Inhalt eines Behälters, der mit dem entsprechenden Schraubverschluss verschlossen ist, unversehrt ist.

Entsprechend wird oftmals von einer Erstöffnungsgarantie gesprochen. Schraubverschlüsse dieser Art sind seit vielen Jahren bekannt. Ebenso lang ist aber auch das Problem bekannt, dass diese Garantiebänder bereits während des Entformens aus der Spritzgussform oder bei der nachfolgenden Montage des Schraubverschlusses auf dem Ausguss zerstört werden. Das Hauptproblem besteht darin, dass die Verbindung des Garantiebandes mit der Mantelwand des Schraubverschlusses über sehr fragile Sollbruchstellenbrücken erfolgt. Zur Lösung dieses Problems wurde eine Vielzahl von Lösungen vorgeschlagen. Zum einen wurden die Sollbruchstellenbrücken wesentlich breiter als dick gestaltet, so dass diese die Form von Bändern haben, und des Weiteren wurden am Garantieband Erhöhungen angebracht, um beim Aufsetzen der Schraubkappe die Druckkräfte aufzufangen, um ein Abquetschen der Sollbruchstellenbrücken zu vermeiden. Diesbezüglich wird beispielsweise auf die US-4,572,387 A verwiesen.

Auch Systeme, bei denen am Garantieband sowie am Ausgussteil radial nach aussen und innen gerichtete Elemente vorhanden sind, die ratschenartig übereinander gleiten, sind bekannt. Diese Systeme haben aber das Problem nicht gelöst, und gerade die Systeme, die mit einem ratschenartigen Element arbeiten, führen zur besonders häufigen Zerstörung der Sollbruchstellenbrücken.

Bei den bekannten Schraubverschlüssen aus Kunststoff mit Garantieband weist das Garantieband eine ringförmige Haltewulst auf, die hinter einer entsprechenden Haltewulst oder einer Ringnut am Ausgussteil eingreift. Beim Aufsetzen solcher Schraubverschlüsse wird die Schraubkappe mit dem Garantieband über den Ausguss ausgerichtet, und danach axial abwärts bewegt, wobei das Innengewinde der Schraubkappe über das Aussengewinde des Ausgusses ratschenartig übereinander gleitet. Hierbei wird das Garantieband um die Dicke der Haltewulst aufgeweitet, wobei relativ hohe Kräfte erforderlich sind. Bei dieser Tätigkeit werden die Sollbruchstellenbrücken einerseits zusammengestaucht und andererseits durch die Aufweitung radial nach aussen verschoben. Hierbei kommt es oftmals vor, dass ein Teil der Sollbruchstellenbrücken zerstört wird. Entsprechend muss dies überwacht werden, um die Ausschussproduktion aus der Linie zu entfernen.

Auch bei der Fertigung solcher Schraubverschlüsse mit Garantieband kommt es zu Zerstörungen der Sollbruchstellenbrücken. Die Haltewulst muss aus der entsprechenden Nut des Spritzgusswerkzeugkernes herausgezogen werden, und hierbei werden die Sollbruchstellenbrücken entsprechend gedehnt. Auch hierbei können Zerstörungen der Sollbruchstellenbrücken erfolgen.

Ein weiteres Problem besteht darin, dass bei der Öffnung solcher Kunststoffschraubverschlüsse relativ hohe Kräfte erforderlich sind. In den Sollbruchstellenbrücken, die äusserst dünn gestaltet sind, findet eine Ausrichtung der Moleküle statt, und entsprechend erhöht sich die Reisskraft dieser Sollbruchstellenbrücken. Bei den bisher bekannten Lösungen werden sämtliche Sollbruchstellenbrücken gleichzeitig gedehnt und entsprechend sind die auftretenden Kräfte gross. Dieses Problem wurde erkannt und eine entsprechende Lösung für dieses Problem geht aus der WO 02/102678 hervor. Hier ist das Garantieband konisch nach aussen geneigt verlaufend unter der Mantelwand der Kappe angeordnet und zwischen den Sollbruchstellenbrücken sind Aussparungen angeordnet. Am Ausguss ist eine oder mehrere Schneiden angebracht, die im montierten Zustand zwischen den Sollbruchstellenbrücken hindurch nach aussen ragen und beim Abdrehen der Schraubkappe werden die Sollbruchstellen nacheinander abgeschert. Diese Lösung hat sich bisher auf dem Markt nicht durchgesetzt, da das konisch nach aussen ragende Garantieband in den entsprechenden Abfüllanlagen Probleme bereitet und auch hier die Rückhalteelemente am Ausgussstutzen beim Aufsetzen der Schraubkappe eine Dehnung des Garantiebandes im Bereich nahe der Sollbruchstellenbrücken bedingt. Entsprechend sind auch hier Sollbruchstellenbrücken bereits bei der Montage zerstört worden.

Die FR-2'698'614 zeigt einen gattungsgemässen Schraubverschluss mit einem Garantieband, bei dem eine Vielzahl von zerreissbaren Sollbruchstellenbrücken entlang des Garantiebandumfanges angebracht ist. Seitliche Zacken stehen mit Öffnungen im Garantieband in Eingriff.

Die WO-2005/009854 zeigt ebenfalls einen Schraubverschluss mit Garantieband, hier sind jedoch dünne Materialbrücken vorhanden, die von vorstehenden Elementen am Ausgussstutzen beim Öffnen des Schraubverschlusses abgeschert werden.

Die WO-97/33800 zeigt einen Schraubverschluss mit Garantieband, bei dem ebenfalls eine Vielzahl von Sollbruchstegen gleichmässig verteilt über den Umfang angeordnet ist. Seitliche Rückhalteflächen stehen mit Vertiefungen im Garantieband in Eingriff.

Die US-4'813'562 zeigt schliesslich einen weiteren Schraubverschluss mit Garantieband, bei dem das Garantieband bereits in der Grundform annähernd polygonartig ausgeformt ist und nach dem Aufsetzen des Schraubverschlusses auf den Ausgussstutzen eine entsprechende Anzahl von sogenannten Transfer-Perlen an demselben untergreifen. Eine Anzahl von Sollbruchstegen ist regelmässig über den Umfang verteilt angeordnet.

Es ist nunmehr die Aufgabe der vorliegenden Erfindung, eine Lösung zu schaffen, bei der die- vorerwähnten Probleme weitgehend vermieden werden können.

Diese Aufgabe löst ein Schraubverschluss der eingangs genannten Art mit den Kennzeichnenden Merkmalen des Anspruchs 1.

Verschiedene, bevorzugte Ausführungsformen des Erfindungsgegenstandes gehen aus den abhängigen Ansprüchen hervor, und deren Bedeutung und Wirkung sind in der nachfolgenden Beschreibung, mit Bezug auf die anliegenden Zeichnungen, erläutert.

In der Zeichnung ist eine bevorzugte Ausführungsform des Erfindungsgegenstandes dargestellt, sowie einige bevorzugte Varianten im Detail. Es zeigt:
- Fig. 1: den Schraubverschluss im zusammengebauten Zustand in perspektivischer Darstellung, während
- Fig. 2: den Ausguss für sich allein in seinem unteren Bereich darstellt, wiederum in perspektivischer Ansicht.
- Fig. 3A: ist eine Teilansicht des Garantiebandes von der Aussenseite her betrachtet in einer Abwicklung und
- Fig. 3B: dieselbe Teilansicht des Garantiebandes von der Innenseite her betrachtet.
- Fig. 4: zeigt eine Teilansicht des unteren Randes der Schraubkappe und des Garantiebandes in einer Position der maximalen Verformung während des Aufsetzens der Schraubkappe auf dem Ausguss.
- Fig. 5: zeigt eine geschnittene Teilansicht des montierten Schraubverschlusses im Bereiche der Verbindung zwischen Ausguss und Garantieband, während
- Fig. 6: denselben Bereich statt im Schnitt in einer Seitenansicht zeigt.

Der erfindungsgemässe Schraubverschluss, der insgesamt mit 1 bezeichnet ist, besteht aus zwei getrennt gefertigten Teilen, die hier im montierten Zustand dargestellt sind. Dies ist zum einen der Ausguss oder Ausgussstutzen 2 und zum andern die Schraubkappe 3, die mit einem Garantieband 4 verbunden ist. Der Ausguss oder Ausgussstutzen ist hier als ein separates Teil dargestellt mit einem endständigen Flansch 22, wie er beispielsweise auf einer aus einer Multilayer-Folie hergestellten Verpackung angebracht wird oder auch auf einem Schlauchbeutel aus reiner Kunststofffolie aufgeschweisst werden kann. Der Ausguss oder Ausgussstutzen 2 kann aber auch Teil einer Kunststoffflasche sein, wobei der Ausguss praktisch dem Flaschenhals entspricht. Der Ausguss 2 besteht aus einem zylindrischen Rohrabschnitt 20, der mit einem Aussengewinde 21 versehen ist. Am unteren Ende dieses zylindrischen Rohrabschnittes ist der endständiger Flansch 22 angeformt. Dieser Flansch dient der Klebverbindung oder Schweissverbindung mit dem entsprechenden Behältnis. Des weiteren erkennt man, dass kurz oberhalb dieses endständigen Flansches 22 ein umlaufender Kragen 23 einstückig angeformt ist. An diesen umlaufenden Kragen sind radial nach aussen abstehende Rückhalteelemente 24 angeformt, die hier die Form von Pfosten haben. Im hier dargstellten Beispiel ist der Schraubverschluss 1 mit vier solchen Rückhalteelementen beziehungsweise Pfosten 24 ausgerüstet. Die Anzahl dieser Pfosten 24 wählt man erfindungsgemäß zwischen 3 und 5. Wählt man die Anzahl geringer, so kann sich das Garantieband während der Montage zu gross in der Form verändern, so dass die Sicherheit, dass die Sollbruchstellenbrücken keinen Schaden nehmen, nicht mehr gegeben ist, während bei einer Anzahl von Brücken über 5 die Verformbarkeit des Garantiebandes zu stark eingeschränkt ist und dadurch wiederum ebenso die Gefahr besteht, dass bereits bei der Montage die Sollbruchstellenbrücken brechen.

In der Figur 3 ist das erfindungsgemässe Garantieband in der Figur 3a einmal von aussen und in der Figur 3b von der Innenseite her gesehen, beide Male in Abwicklung dargestellt. Das Garantieband 4 ist mit der Schraubkappe 3 lediglich über die Sollbruchstellenbrücken 40 verbunden. Das Garantieband selbst weist Abschnitte unterschiedlicher Höhen auf. Während der untere Rand 41 in einer Ebene senkrecht zur Drehachse des Schraubverschlusses 1 verläuft, verläuft der obere Rand 42 auf drei verschiedenen Höhen. Die Abschnitte mit der geringsten Höhe bilden die sogenannten Biegezonen 43. Die Bereiche mit der grössten Höhe bilden die Abstützzonen 44, während schliesslich die Abschnitte 45 jene Zonen sind, in denen die Sollbruchstellenbrücken 40 angeordnet sind. Ferner erkennt man in der Figur 3b sichtlich und in der Figur 3 strichliniert dargestellt seitlich und direkt anschliessend an der jeweiligen Biegezone 43 radial nach innen gerichtete Wände 46,die als Anschlagflächen gestaltet sind und zwischen denen in der Garantielage vor der Erstöffnung die Pfosten beziehungsweise Rückhalteelemente 24 liegen. Diese Wände 46 dienen als Anschlagsflächen für die Pfosten und sind vor allem deshalb vorgesehen, da das Garantieband ausserordentlich dünn gestaltet ist. Wird die Wandung des Garantiebandes 4 ausser in den Biegezonen 43 dicker gestaltet, so erübrigen sich diese radial nach innen gerichteten Wände 46. Diese optional nach innen gerichteten Wände 46 sind aber vorteilhaft, da dadurch die entsprechenden Pfosten 24 entsprechend kürzer gestaltet werden können und somit nicht ausserhalb der Kontur des Garantiebandes 4 hinausragen müssen. Dies erkennt man am deutlichsten in der Figur 5. In dieser Figur sieht man auch, dass die äussere Stirnfläche 47 der Pfosten 24 einerseits von innen nach aussen und von oben nach unten geneigt oder gewölbt verläuft. Diese Gestaltung wird deshalb gewählt, damit beim Aufsetzen der Schraubkappe 3, bei dem das Innengewinde der Schraubkappe und das Aussengewinde des Ausgusses ratschenartig übereinander geschoben werden, das Garantieband 4 nicht an den Pfosten anschlägt.

Wie bereits erwähnt, ist bei der hier dargestellten Ausführungsform die Höhe der Wand des Garantiebandes unterschiedlich hoch gestaltet und so sind die verschiedenen Zonen gebildet. Es ist aber auch durchaus möglich, zusätzlich zu diesen Höhenunterschieden das Garantieband 4 so zu gestalten, dass die Bandstärke im Bereich der Biegezone 43 wesentlich dünner ist als in den übrigen Zonen. Bezüglich dem Effekt dieser Gestaltung wird nun auf die Figur 4 verwiesen. Diese Darstellung zeigt das Garantieband 4 in seiner maximalen Verformung während des Aufsetzens der Schraubkappe auf den Ausguss 2. Die hier nicht ersichtlichen Pfosten 24 drücken nun das Garantieband 4 im Bereich der Biegezonen 43 nach aussen. Dadurch wird das Garantieband 4, falls wie hier dargestellt vier Pfosten vorhanden sind, etwa quadratisch verformt. Während dieser Verformung ragen somit die Ecken nach aussen, während jeweils die mittige Strecke jeweils zwischen zwei benachbarten Biegezonen gerade gestreckt werden, wodurch das Garantieband 4 links und rechts dieser Biegezonen 43 praktisch den Umfang der Mantelwand 30 der Schraubkappe 3 kreuzt. Diese Kreuzungspunkte definieren nun den Ort, an dem die Sollbruchstellenbrücken 40 angeordnet sind. In diesem Bereich findet praktisch keine translatorische Relativbewegung zwischen dem Garantieband 4 und der Schraubkappe 3 statt. Sobald das Garantieband über diese Pfosten 24 hinweg geführt ist, formt sich das Garantieband wieder in die ursprüngliche Form zurück. Die in der Figur dargestellte Verformung ist selbstverständlich übertrieben dargestellt. Der stattfindende Effekt wird jedoch korrekt wiedergegeben.

Beim Aufsetzen der Schraubkappe 3 kann es auch vorkommen, dass das Garantieband mit dem endständigen Flansch 22 oder mit der Schulter der Flasche, falls der Ausguss direkt Teil einer Flasche ist, in Berührung kommt. Dabei findet eine gewisse Verkürzung der Sollbruchstellenbrücken 40 statt. Die erhöhten Abstützzonen 44 stellen dabei sicher, dass die Sollbruchstellenbrücken 40 nicht vollkommen zusammengestaucht werden und dabei abknicken. Dieser Effekt kann zusätzlich gemindert werden, indem man die Sollbruchstellenbrücken 40 länger gestaltet als der Abstand zwischen der Oberkante des Garantiebandabschnittes mit der maximalen Höhe 44 und der Unterkante der Schraubkappe 3. Dabei bestehen insbesondere zwei, bereits im Stand der Technik bekannte Varianten, nämlich zum einen indem man die Garantiebänder geneigt verlaufend anordnet, wie dies in der Figur 3a und b rechts von der Biegezone dargestellt ist. Eine zweite Variante besteht darin, dass man die Sollbruchstellenbrücken 40 etwas gewölbt nach innen gestaltet.

Wie bereits eingangs erwähnt, kann der Ausguss 2 den Flaschenhals einer Kunststoffflasche bilden, und in diesem Falle sind die Pfosten 24 an diesem Flaschenhals angeformt. In der Zeichnung hingegen sind nur Lösungen dargestellt, bei denen der Ausguss 2 mit einem Flansch 22 versehen ist zur Schweiss- oder Klebverbindung mit einem flexiblen Behältnis, und in diesem Falle sind die erwähnten Pfosten 24 an diesem Ausguss oder Ausgussstutzen angeformt, wie dies besonders deutlich aus der Figur 5 ersichtlich ist.

## Patentansprüche

1. Schraubverschluss (1) bestehend aus einem Ausgussstutzen (2) mit einem Aussengewinde (21) und mindestens einem Rückhalteelement (24) und einer axial aufsetzbaren Schraubkappe (3) mit einer Mantelwand (30) mit Innengewinde, welches mit dem Aussengewinde (21) des Ausgussstutzens (2) kämmt und einem über Sollbruchstellen (40) fluchtend, unter der Mantelwand der Schraubkappe (30) angeordneten Garantieband (4), welches mit dem mindestens einen Rückhalteelement am Ausgussstutzen zusammenwirkt, wobei am Ausgussstutzen drei bis fünf radial nach aussen gerichtete Rückhalteelemente (24) in der Form von Pfosten angeordnet sind, die mindestens in Abdrehrichtung zur Anlage kommende Rückhalteflächen aufweisen, die mit am Garantieband (4) angeordneten Anschlagsflächen zusammenwirken, wobei das Garantieband (4) in einem an dessen Anschlagsflächen angrenzenden Bereich je eine den Querschnitt des Garantiebandes reduzierende Biegezone (43) hat, **dadurch gekennzeichnet, dass** die Sollbruchstellenbrücken (40) seitlich von den Biegezonen (43) entfernt an Kreuzungspunkten (33) von Garantieband (4) und Umfang der Mantelwand (30) beidseits von den Biegezonen (43) angeordnet sind, wobei die Kreuzungspunkte (33) sichtbar lediglich bei der maximalen Verformung des Garantiebandes während des axialen Aufsetzens der Schraubkappe mit ratschenartigem Übereinanderschieben des Innengewindes der Schraubkappe auf das Außengewinde des Ausgussstutzens (2) in Erscheinung treten, wobei an den Kreuzungspunkten bei der Verformung des Garantiebandes (4) während des Aufsetzens der Schraubkappe (3) keine wesentliche Relativverschiebung zwischen dem Garantieband (4) und der Schraubkappe (3) auftritt, und wobei das Garantieband (4) Bereiche unterschiedlicher Wandstärkedicken aufweist, wobei in den Bereichen der Biegezonen (43) die Wandstärkedicke und eine Höhe des Garantiebandes am geringsten sind.

2. Schraubverschluss (1) nach Anspruch 1, **dadurch gekennzeichnet, dass** das Garantieband Abschnitte mit drei unterschiedlichen Höhen aufweist, wobei der untere Rand (41) des Garantiebandes (4) in einer Ebene senkrecht zur Drehachse des Schraubverschlusses (1) verläuft.

3. Schraubverschluss (1) nach Anspruch 2, **dadurch gekennzeichnet, dass** die Abschnitte mit der geringsten Höhe die Biegezonen (43) bilden, die Abschnitte mit der mittleren Höhe (45) die Bereiche in denen die Sollbruchstellenbrücken (40) angeordnet sind, und die Bereiche mit der grössten Höhe bilden die Abstützzonen (44).

4. Schraubverschluss (1) nach Anspruch 3, **gekennzeichnet durch** seitlich und direkt anschliessend an die Biegezonen (43) des Garantiebandes radial nach innen gerichtete Wände (46), die als Anschlagsflächen gestaltet sind und zwischen denen in der Garantielage vor der Erstöffnung, die Pfosten (24) liegen.

5. Schraubverschluss (1) nach Anspruch 4, **dadurch gekennzeichnet, dass** die Pfosten (24) soweit radial nach aussen ragen, dass deren äusserste Enden maximal mit der Aussenfläche des Garantiebandes (4) mindestens annähernd fluchten.

6. Schraubverschluss (1) nach Anspruch 3, **dadurch gekennzeichnet, dass** die Sollbruchstellenbrücken (40) länger sind als der Abstand zwischen der Oberkante des Garantiebandabschnittes mit der maximalen Höhe und der Unterkante der Mantelwand der Schraubkappe.

7. Schraubverschluss (1) nach Anspruch 6, **dadurch gekennzeichnet, dass** die Sollbruchstellenbrücken (40) geneigt verlaufen.

8. Schraubverschluss (1) nach Anspruch 6, **dadurch gekennzeichnet, dass** die Sollbruchstellenbrücken (40) gewölbt nach innen gerichtet verlaufen.

9. Schraubverschluss (1) nach Anspruch 5, **dadurch gekennzeichnet, dass** die Pfosten (24) je eine äussere Stirnfläche (47) aufweisen, die von innen nach aussen und von oben nach unten geneigt oder gewölbt verlaufen.

10. Schraubverschluss (1) nach Anspruch 1, **dadurch gekennzeichnet, dass** der Ausgussstutzen (2) den Flaschenhals einer Kunststoffflasche bildet an dem die Pfosten (24) angeformt sind.

11. Schraubverschluss (1) nach Anspruch 1, **dadurch gekennzeichnet, dass** der Ausgussstutzen (2) mit einem unteren randständigen Flansch (22) versehen ist der zur Verbindung mit einem Schlauchbeutel geeignet ist.

## Claims

1. Screw closure (1) comprising a spout (2), with an external thread (21) and at least one restraining element (24), and also comprising a screw cap (3), which can be placed in position axially and has a lateral wall (30) with an internal thread, which meshes with the external thread (21) of the spout (2), and further comprising a tamperproof strip (4), which is arranged in alignment beneath the lateral wall of the screw cap (30), via predetermined breaking points (40), and interacts with the at least one restraining element on the spout, wherein the spout has arranged on it three to five radially outwardly directed restraining elements (24) in the form of posts, which have restraining surfaces which end up in abutment, at least in the unscrewing direction, and interact with stop surfaces arranged on the tamperproof strip (4), wherein the tamperproof strip (4), in a region adjacent to its stop surfaces, has a respective bending zone (43), which reduces the cross section of the tamperproof strip, **characterized in that** the predetermined-breaking-point bridges (40) are arranged on either side of the bending zones (43), at a distance therefrom, at points (33) of intersection between the tamperproof strip (4) and circumference of the lateral wall (30), wherein the points (33) of intersection become obvious only during maximum deformation of the tamperproof strip as the screw cap is being placed in position axially, with the internal thread of the screw cap being pushed over the external thread of the spout (2) in a catch-like manner, wherein, during deformation of the tamperproof strip (4) as the screw cap (3) is being placed in position, there is no significant displacement of the tamperproof strip (4) relative to the screw cap (3) at the points of intersection, and wherein the tamperproof strip (4) has regions of different wall thicknesses, the wall thickness and a height of the tamperproof strip being smallest in the regions of the bending zones (43).

2. Screw closure (1) according to Claim 1, **characterized in that** the tamperproof strip has portions of three different types, wherein the lower periphery (41) of the tamperproof strip (4) runs in a plane perpendicular to the axis of rotation of the screw closure (1).

3. Screw closure (1) according to Claim 2, **characterized in that** the portions of smallest height form the bending zones (43), the portions of medium height (45) the regions in which the predetermined-breaking-point bridges (40) are arranged, and the regions of greatest height form the supporting zones (44).

4. Screw closure (1) according to Claim 3, **characterized by** radially inwardly directed walls (46), which directly follow the bending zones (43) of the tamperproof strip in the lateral direction and are configured in the form of stop surfaces, the posts (24) being located between said walls in the tamperproof position, prior to initial opening.

5. Screw closure (1) according to Claim 4, **characterized in that** the posts (24) project radially outwards to the extent where their outermost ends, at most, are at least more or less in alignment with the outer surface of the tamperproof strip (4).

6. Screw closure (1) according to Claim 3, **characterized in that** the predetermined-breaking-point bridges (40) are longer than the distance between the upper edge of the tamperproof-strip portion of maximum height and the lower edge of the lateral wall of the screw cap.

7. Screw closure (1) according to Claim 6, **characterized in that** the predetermined-breaking-point bridges (40) run in an inclined manner.

8. Screw closure (1) according to Claim 6, **characterized in that** the predetermined-breaking-point bridges (40) are curved inwards.

9. Screw closure (1) according to Claim 5, **characterized in that** the posts (24) each have an outer end surface (47) which is inclined or curved from the inside to the outside and from top to bottom.

10. Screw closure (1) according to Claim 1, **characterized in that** the spout (2) forms the bottle neck of a plastic bottle, the posts (24) being formed on said bottle neck.

11. Screw closure (1) according to Claim 1, **characterized in that** the spout (2) is provided with a lower peripheral flange (22), which is suitable for connecting to a tubular bag.

## Revendications

1. Fermeture à vis (1) se composant d'un embout de versage (2) avec un filet extérieur (21) et au moins un élément de retenue (24) et d'un capuchon à vis (3) à poser axialement comportant une paroi latérale (30) avec un filet intérieur, qui engrène avec le filet extérieur (21) de l'embout de versage (2), et avec une bande d'inviolabilité (4) agencée en alignement au moyen de points de rupture préférentiels (40) en dessous de la paroi latérale du capuchon à vis (30), bande qui coopère avec ledit au moins un élément de retenue sur l'embout de versage, dans laquelle trois à cinq éléments de retenue (24) orientés radialement vers l'extérieur sont agencés sur l'embout de versage sous la forme d'ergots, qui présentent des faces de retenue venant à butée au moins dans le sens de dévissage, lesquelles coopèrent avec des faces de butée agencées sur la bande d'inviolabilité (4), dans laquelle la bande d'inviolabilité (4) comporte dans une zone adjacente à ses faces de butée respectivement une zone de flexion (43) réduisant la section transversale de la bande d'inviolabilité, **caractérisée en ce que** les ponts de rupture préférentielle (40) sont agencés latéralement aux zones de flexion (43) à distance de points de croisement (33) de la bande d'inviolabilité (4) et du pourtour de la paroi latérale (30) de part et d'autre des zones de flexion (43), dans laquelle les points de croisement (33) n'apparaissent de façon visible que lors de la déformation maximale de la bande d'inviolabilité pendant la pose axiale du capuchon à vis avec un glissement du type à rochet du filet intérieur du capuchon à vis sur le filet extérieur de l'embout de versage (2), dans laquelle il ne se produit aux points de croisement, lors de la déformation de la bande d'inviolabilité (4) pendant la pose du capuchon à vis (3), aucun mouvement relatif important entre la bande d'inviolabilité (4) et le capuchon à vis (3), et dans laquelle la bande d'inviolabilité (4) présente des régions d'épaisseurs de paroi différentes, dans lesquelles l'épaisseur de paroi et une hauteur de la bande d'inviolabilité sont le plus faibles dans les régions des zones de flexion (43).

2. Fermeture à vis (1) selon la revendication 1, **caractérisée en ce que** la bande d'inviolabilité présente des parties avec trois hauteurs différentes, dans laquelle le bord inférieur (41) de la bande d'inviolabilité (4) s'étend dans un plan perpendiculaire à l'axe de rotation de la fermeture à vis (1).

3. Fermeture à vis (1) selon la revendication 2, **caractérisée en ce que** les parties avec la hauteur la plus faible forment les zones de flexion (43), les parties avec la hauteur moyenne (45) les régions dans lesquelles les ponts de rupture préférentielle (40) sont agencés, et les régions avec la plus grande hauteur forment les zones d'appui (44).

4. Fermeture à vis (1) selon la revendication 3, **caractérisée par** des parois dirigées radialement vers l'intérieur (46) se raccordant latéralement et directement aux zones de flexion (43) de la bande d'inviolabilité, qui sont configurées comme des faces de butée et entre lesquelles les ergots (24) sont situés dans la position d'inviolabilité avant la première ouverture.

5. Fermeture à vis (1) selon la revendication 4, **caractérisée en ce que** les ergots (24) s'étendent radialement vers l'extérieur, jusqu'à ce que leurs extrémités le plus extérieures affleurent au maximum au moins approximativement avec la face extérieure de la bande d'inviolabilité (4).

6. Fermeture à vis (1) selon la revendication 3, **caractérisée en ce que** les ponts de rupture préférentielle (40) sont plus longs que la distance entre l'arête supérieure de la partie de bande d'inviolabilité avec la hauteur maximale et l'arête inférieure de la paroi latérale du capuchon à vis.

7. Fermeture à vis (1) selon la revendication 6, **caractérisée en ce que** les ponts de rupture préférentielle (40) sont inclinés.

8. Fermeture à vis (1) selon la revendication 6, **caractérisée en ce que** les ponts de rupture préférentielle (40) sont incurvés vers l'intérieur.

9. Fermeture à vis (1) selon la revendication 5, **caractérisée en ce que** les ergots (24) présentent chacun une face frontale extérieure (47), qui sont inclinées ou incurvées de l'intérieur vers l'extérieur et du haut vers le bas.

10. Fermeture à vis (1) selon la revendication 1, **caractérisée en ce que** l'embout de versage (2) forme le goulot d'une bouteille en matière plastique sur lequel les ergots (24) sont formés.

11. Fermeture à vis (1) selon la revendication 1, **caractérisée en ce que** l'embout de versage (2) est muni d'une bride de bord inférieure (22), qui convient pour l'assemblage à un sac souple.
